# EUROPÄISCHE PATENTSCHRIFT

(11) **EP 1 389 711 B1**
(45) Veröffentlichungstag und Bekanntmachung des Hinweises auf die Patenterteilung: **27.01.2010**
(21) Anmeldenummer: 03017325.6
(22) Anmeldetag: 31.07.2003
(51) Int. Cl.: F21V 15/01, F21S 8/02, F21W 131/403

(54) **Einbauleuchte**
Recessed lighting fixture
Lampe à encastrer

(30) Priorität: 13.08.2002 DE 20212411 U
(43) Veröffentlichungstag der Anmeldung: 18.02.2004
(73) Patentinhaber: FKB GmbH, 78727 Oberndorf/N. (DE)
(72) Erfinder: Link, Bernhard, 78727 Oberndorf (DE)
(74) Vertreter: Neymeyer, Franz

(56) Entgegenhaltungen:
- DE-A1- 19 615 276
- FR-A- 1 582 188
- GB-A- 2 294 752

## Beschreibung

Die Erfindung betrifft eine Einbauleuchte, bei der in einem viereckigen, frontseitig offenen Gehäuse mit paarweise parallelen Gehäusewänden längliche Leuchtkörper, insbesondere Leuchtstoffröhren, mit den zugehörigen Halteeinrichtungen und Vorschaltgeräten untergebracht sind, wobei die frontseitige Öffnung des Gehäuses durch eine innerhalb eines flachen, seitlich nach außen vorspringenden, Anlegerahmens angeordnete Durchlichtscheibe aus Glas oder Acrylglas dicht verschlossen ist und eine rückseitig an den Gehäusewänden befestigte Rückwand eine rückseitige Gehäuseöffnung verschließt.

Derartige Einbauleuchten werden gewöhnlich in Werkzeugmaschinen eingebaut, die in der Gehäusewand, in welcher diese Einbauleuchte befestigt werden soll, entsprechende rechteckige Einbauöffnungen aufweisen. Um das Gehäuse der Einbauleuchte an der mit der betreffenden Einbauöffnung versehenen Gehäusewand der Werkzeugmaschine befestigen zu können, ist das Leuchtengehäuse mit einem umlaufenden Anlegerahmen versehen, der je nach Anwendungsfall entweder auf der Außenseite des Maschinengehäuses aufsitzt oder auf der Innenseite angelegt werden kann, um mit Schrauben, die sowohl den Gehäuserand der Leuchte als auch die Wandung des Maschinengehäuses durchragen, befestigt zu werden.

Bei bekannten Einbauleuchten der gattungsgemäßen Art besteht das Gehäuse aus einem einstückigen Kunststoffkörper mit vier rechtwinklig und paarweise parallel zueinander verlaufenden Seitenwänden. Dabei sind die rückseitigen Ränder der Wände jeweils mit nach innen vorspringenden Leisten versehen, an denen eine Rückwand befestigt werden kann. Die frontseitigen Enden der Seitenwände sind jeweils mit rechtwinklig nach außen oder innen vorspringenden Glasträgerleisten versehen, auf denen eine Glasscheibe aufgelegt werden kann. Als eigentliches Befestigungselement ist ein Metallrahmen vorgesehen, der die Glasträgerleisten allseitig umschließt und der frontseitig mit einer umlaufenden Abdeckleiste für den Glasscheibenrand sowie mit einer nach außen vorspringenden Anschlagleiste versehen ist. Diese Anschlagleiste wird jeweils außenseitig am Rand der in der Gehäusewand der Werkzeugmaschine vorhandenen Ausnehmung angelegt und dort mittels Schrauben befestigt. Für die Befestigung des Leuchtengehäuses an diesem Befestigungsrahmen sind besondere Verbindungsmittel erforderlich. Für jede Gehäusegröße ist eine besondere Tiefziehform erforderlich.

Der Erfindung liegt die Aufgabe zugrunde, eine Einbauleuchte der eingangs genannten Art zu schaffen, deren Gehäuse auch bei unterschiedlichen Ausführungsformen und/oder Abmessungen eine besonders kostengünstige Fertigung sowohl in Kleinserien als auch in Großserien ermöglicht.

Gelöst wird diese Aufgabe erfindungsgemäß dadurch, daß die Gehäusewände aus einem metallenen Strangpressprofilkörper gebildet sind, der an der Innenseite und in Randnähe eines sich über die Gehäusehöhe erstreckenden Wandelements eine zumindest annähernd rechtwinklig vorspringenden Glasträgerleiste für die Durchlichtscheibe und am selben Rand außenseitig eine rechtwinklig abstehende, den flachen Anlegerahmen bildende Randleiste aufweist und dessen gegenüberliegende Randkante mit einem Schraubkanal zum Anschrauben der Rückwand versehen ist.

Während es bei den bekannten Einbauleuchten erforderlich ist, für alle unterschiedlichen Baugrößen jeweils eine Gußform oder Tiefziehform herzustellen, können mit dem erfindungsgemäßen Strangpreßkörper, der als Meterware zur Verfügung steht, Gehäusegrößen in beliebigen Abmessungen schnell und kostengünstig gefertigt werden. Es bedarf dazu lediglich des Zuschneidens der jeweils benötigten Seitenwände auf Gehrung und Länge.

Während die Ausgestaltung nach Anspruch 2 dazu dient, einen Klebstoffstrang (auch Klebstoffraupe genannt) für die Befestigung der Durchlichtscheibe auf der Glasträgerleiste funktionsgerecht zu plazieren, bietet die Ausgestaltung nach Anspruch 3 den Vorteil, daß die Durchlichtscheibe sowohl außerhalb als auch innerhalb der Glasträgerleiste angeordnet und befestigt werden kann.

Durch die Ausgestaltung nach Anspruch 4 wird der Vorteil erreicht, daß eine auf die Außenseite der Glasträgerleiste aufgesetzte Durchlichtscheibe die Frontebene der Randleiste nur minimal überragt und ringsum wenigstens über einen Teil ihrer Dicke eingefaßt ist.

Durch die gemäß Anspruch 5 vorgesehene querschnittsverjüngte Zone, welche die Randleiste mit dem Wandelement verbindet, erhält die Randleiste eine gewisse Flexibilität, durch welche es ihr möglich ist, sich an ggf. vorhandene Unebenheiten einer Gehäusewand einer Werkzeugmaschine anzupassen.

Die gemäß Anspruch 6 vorgesehene Stützrippe bietet eine einfache Möglichkeit, ein Lichtleit- oder Blendschutzgitter funktionsgerecht zu positionieren.

Während die Ausgestaltung nach Anspruch 7 insbesondere Vorteile hinsichtlich der Stabilität und Montage mit sich bringt, erreicht man durch die Ausgestaltung nach Anspruch 8 glatte, bis zur Rückwand reichende Innenflächen an den Gehäusewänden.

Die Ausgestaltung nach Anspruch 9 ermöglicht die Verwendung von Drahtbügelfedern zur Befestigung der Einbauleuchte in der Wand eines Werkzeugmaschinengehäuses, wobei sich die Drahtbügelfeder in der Längsrille formschlüssig abstützen kann.

Durch die Ausgestaltung nach Anspruch 10 gestaltet sich nicht nur die Befestigung der Durchlichtscheibe, nämlich einer Glasscheibe oder einer Acrylglasscheibe auf den in einer Ebene umlaufenden Glasträgerleisten der vier Gehäusewände sehr einfach, sondern es erübrigen sich auch zusätzliche Verbindungsmittel an den auf Gehrung geschnittenen Stoßflächen der vier Seitenwände, da die Durchlichtscheibe selbst durch ihre Klebstoffverbindung mit den vier Glasträgerleisten als Verbindungselement benutzt wird.

Anhand der Zeichnung wird im folgenden die Erfindung näher erläutert. Es zeigt:
- Fig. 1: die Frontansicht des Gehäuses einer Einbauleuchte;
- Fig. 1a: in vergrößerter Darstellung einen Schnitt Ia-Ia aus Fig. 1;
- Fig. 2: einen Schnitt II-II aus Fig. 1 in vergrößerter Darstellung;
- Fig. 3: im gleichen Maßstab wie Fig. 2 nach der gleichen Schnittlinie II-II aus Fig. 1 eine andere Befestigungsart der Einbauleuchte an der Gehäusewand eines Werkzeugmaschinengehäuses;
- Fig. 4: im gleichen Maßstab wie Fig. 2 nach der gleichen Schnittlinie II-II aus Fig.1 eine andere Anordnung der Durchlichtscheibe und eine gegenüber den Ausführungsformen der Fig. 2 und 3 verschiedene Befestigungsart an der Gehäusewand einer Werkzeugmaschine;
- Fig. 5: in isometrischer Explosionsdarstellung die einzelnen Baugruppen der Einbauleuchte gemäß Fig. 2;
- Fig. 6: einen vergrößerten Ausschnitt des Lichtleitgitters aus Fig. 5;
- Fig. 7: eine isometrische Explosionsdarstellung der Baugruppen der Einbauleuchte gemäß Fig. 4;

Die Einbauleuchte besitzt ein in Fig. 1 in Frontansicht dargestelltes Gehäuse 1 mit einer rechteckigen Grundform und paarweise parallelen längsseitigen Gehäusewänden 2 und 3 sowie querseitigen Gehäusewänden 4 und 5.

In diesem Gehäuse 1 sind auf der Innenseite einer Rückwand 6 zwei Leuchtstoffröhren 10 und 11 mit dem zugehörigen Röhrensockel 12 und einem Vorschaltgerät 13 angeordnet.

Die von den Seitenwänden 2 bis 5 gebildete frontseitige Öffnung 8 ist bei allen Ausführungsformen mittels einer Durchlichtscheibe 9, die aus Glas oder Acrylglas bestehen kann, dicht verschlossen. Zwischen den Leuchtstoffröhren 10 und 11 einerseits und der Durchlichtscheibe 9 andererseits ist bei allen Ausführungsformen ein Lichtleitgitter 14 angeordnet, das als Blendschutz dient.

Die vier Seitenwände 2 bis 5 des Gehäuses 1 bestehen jeweils aus einem metallenen Strangpreßprofilkörper 20, der in Fig. 1a im Querschnitt im Maßstab 2:1 dargestellt ist. Dieser Strangpreßprofilkörper 20 hat eine Innenseite 21 und eine Außenseite 22 und bildet ein sich über eine Gehäusehöhe h erstreckendes Wandelement 23 mit den parallel zueinander verlaufenden Flächen der Innenseite 21 und der Außenseite 22.

An der Innenseite 21 des Wandelements 23 befindet sich in frontseitiger Randnähe eine rechtwinklig vorspringende Glasträgerleiste 24 für die Durchlichtscheibe 9. Am selben Rand ist auf der Außenseite eine rechtwinklig abstehende, den flachen Anlegerahmen 25 des Gehäuses 1 bildende Randleiste 26 angeordnet. Die gegenüberliegende Randkante 27 des Wandelements 23 ist mit einem Schraubkanal 28 versehen, dessen Innenflächen jeweils mit zueinander versetzten Gewindeprofilen versehen sind.

Dieser Schraubkanal 28 dient zum Anschrauben der mit Bohrungen 51 versehenen Rückwand 6 an den Gehäusewänden 2 bis 5.

Der unten offene Schraubkanal 28 ist einer auf der Außenseite 22 vorspringenden Verdickung 38 des Wandelements 23 angeordnet. Diese Verdickung 38 bildet einen Absatz, der mit einer Längsrille 39 versehen ist.

Die Glasträgerleiste 24 weist entlangihrer vom Wandelement 23 abgewandten Längskante zwei zur gedachten Mittelebene ihres Querschnittsprofils symmetrisch angeordnete Wulste 29 und 30 auf, die ein Austreten eines Klebstoffbettes 32, mit dem die Durchlichtscheibe 9 an der Glasträgerleiste 24 befestigt ist, über die Randkante hinaus verhindern.

Von der frontseitigen Stirnfläche 31 des Wandelements 23 bzw. der Randleiste 26 hat die Glasträgerleiste 24 einen Abstand h1, der kleiner ist als die Dicke d einer außenseitig auf die Glasträgerleisten 24 aufgesetzte Durchlichtscheibe 9.

In einem Abstand **h2**, welcher der Dicke **d1** des Lichtleitgitters 14 entspricht, ist unterhalb der Glasträgerleiste 24 auf der Innenseite 21 des Wandelements 23 eine Stützrippe 35 angeordnet, die parallel zur Glasträgerleiste 24 verläuft. Diese Stützrippe 35 dient als Auflager für das Lichtleitgitter 14.

Die Randleiste 26 ist über eine zwischen zwei Kerben 33 und 34 liegende querschnittsverjüngte Zone 36 mit dem Wandelement 23 verbunden, damit sie eine gewisse Flexibilität erhält und sich an die möglicherweise unebenen Innen- oder Außenfläche des Randes einer Einbauöffnung 40 der Gehäusewand 41 eines Maschinengehäuses anpassen kann, wenn zu ihrer Befestigung, wie in den Fig. 3 und 4 dargestellt ist, Schrauben 45 mit oder ohne Muttern 46 verwendet werden.

Bei dem in den Fig. 2, 3 und 4 im Maßstab 1:1 wiedergegebenen Schnittdarstellungen verschiedener Ausführungsformen bzw. Anwendungsfälle, hat das Wandelement 23 eine Dicke **d2** von 2,5 mm und eine Höhe **h** von 57,5 mm. Bei einer Dicke **d** von 5 mm beträgt die Höhe **h1** 3 mm, wobei die beiden Wulste 29 und 30 jeweils 0,5 mm dick sind. Die der Dicke d1 des Lichtleitgitters 14 entsprechende Höhe **h2** beträgt bei diesem Ausführungsbeispiel 10 mm.

Mit diesen Maßen und den vorbeschriebenen Merkmalen wird der Strangpreßprofilkörper 20 in einer geeigneten Aluminiumlegierung als Meterware hergestellt und auf Vorrat gehalten. Zur Herstellung eines Gehäuses 1 für eine Einbauleuchte werden die benötigten vier Gehäusewände 2 bis 5 jeweils vom Strangpreßprofilkörper 20 in entsprechender Länge auf Gehrung geschnitten und in der in Fig. 1 dargestellten Weise zusammengefügt, wobei zunächst eine der kurzen Seitenwände 4 oder 5 weggelassen werden kann. Die anderen drei Wände werden dann zuerst auf die bereits mit den Leuchtmitteln bestückte Rückwand 6 geschraubt.

Die Rückwand 6 ist an ihren Längsseiten jeweils mit einer rechtwinklig nach vorne (im Bild oben) gebogenen Einfaßleiste 16 bzw. 17 versehen, deren Höhe **h3** zumindest annähernd der Höhe **h4** der mit dem Schraubkanal 28 versehenen Verdickung 38 des Wandelementes 23 entspricht, so daß ihre Randkanten 18, 19 jeweils mit dem von der Verdickung 38 gebildeten Ansatz bündig abschließen.

Die beiden Einfaßleisten 16 und 17 umfassen im zusammengefügten Zustand die außen liegenden Verdickungen 38 der beiden Längsseitenwände 2 und 3, so daß die Befestigungsschrauben 50, beispielsweise der Größe M4, durch entsprechende Bohrungen 51 in der Rückwand 6 von unten bzw. rückseitig in die Schraubkanäle 28 eingeschraubt werden können.

Es ist bereits oben beschrieben worden, daß die Rückwand 6 schon vor dem Zusammenbau mit den Seitenwänden 2 bis 5, mit den Leuchtstoffröhren 10 und 11, deren Sockel 12 und dem Vorschaltgerät 13 bestückt ist.

In diesem vormontierten Zustand ist auch die eine schmale Seitenwand 4 oder 5 durch Schrauben 45, die in ihren Schraubkanal 28 von unten eingeschraubt werden, mit der Rückwand 6 fest verbunden.

Von der Seite der in diesem Zustand noch fehlenden kurzen Seitenwand 4 oder 5 her, wird dann das Lichtleitgitter 14 eingeschoben und danach auch die noch fehlende kurze Seitenwand 4 oder 5 in Stellung gebracht und von unten her angeschraubt.

Das Gehäuse 1 muß in diesem Zustand nur noch mit der Durchlichtscheibe 9 versehen werden. Dazu werden die auf Gehrung geschnittenen Stoßkanten 55 der einzelnen Seitenwände mit geeigneten Mitteln zusammengepreßt. In diesem zusammengepreßten Zustand wird auf die Oberseite bzw. Auβenseite der Glasträgerleisten eine umlaufende, in sich geschlossene Klebstoffraupe oder ein Klebstoffstrang aufgetragen, auf den dann die Durchlichtscheibe 9 mit ihren Randflächen auf- bzw. eingedrückt wird, bis sie die richtige Lage einnimmt. Durch dieses Eindrücken der Durchlichtscheibe 9 in die Klebstoffraupe bzw. den Klebstoffstrang entsteht das bereits erwähnte Klebstoffbett 32. Der gewöhnlich schnell aushärtende Klebstoff stellt dann die Verbindung zwischen der Durchlichtscheibe 9 und den einzelnen Seitenwänden 2 bis 5 her, wodurch auch der weitere Zusammenhalt der auf Gehrung geschnittenen Stoßkanten 55 durch diese Klebstoffverbindung mit der Durchlichtscheibe 9 gewährleistet ist.

Diese eben beschriebene Verfahrensweise gilt jedoch nur für die Ausführungsform der Fig. 4, bei welcher die Durchlichtscheibe 9 auf der Außenseite der Glasträgerleisten 24 montiert ist. Bei den Ausführungsformen der Fig. 2 und 3 hingegen, ist die Durchlichtscheibe 9 auf der Innenseite der Glasträgerleisten 24 angeordnet und in das ebenfalls innenliegende umlaufende Klebstoffbett 32 eingebettet.

Bei dieser Anordnung der Durchlichtscheibe 9 auf der Innenseite der Glasträgerleisten 24 ist es erforderlich, die Durchlichtscheibe 9 vor dem Anschrauben der Rückwand einzusetzen, da dies nur bei rückseitig offenem Gehäuse möglich ist.

Bei dieser Anordnung der Durchlichtscheibe 9 wird auch der zwischen der Durchlichtscheibe 9 und der in Stützrippen 35 liegende Zwischenraum auf etwa die Hälfte verkleinert. Deshalb ist es erforderlich, auch die jeweils an den Außenseiten des Lichtleitgitters 14 liegenden Rippen 36 (siehe Fig. 6) entsprechend zu kürzen, so daß sich die in den Fig. 2 und 4 dargestellte Lage des Lichtleitgitters 14 im Gehäuse 1 ergibt.

Wie die Fig. 2, 3 und 4 zeigen, kann die Einbauleuchte im fertigen Zustand auf unterschiedliche Weise in Einbauöffnungen 40 einer Gehäusewand 41 einer Werkzeugmaschine eingesetzt und befestigt werden.

Bei der Anordnung der Fig. 2 ist die Einbauleuchte von der Außenseite her in eine Einbauöffnung 40 der Gehäusewand 41 einer Werkzeugmaschine eingesetzt und mittels Drahtbügelfedern 43, die sich in den Längsrillen 39 und an der Gehäusewand 41 abstützen, befestigt.

Bei dieser Anordnung liegen die Randleisten 26 außenseitig auf dem Rand der Einbauöffnung 40 der Gehäusewand 41 auf. Zweckmäßigerweise ist dabei die Durchlichtscheibe 9 auf der Innenseite der Glasträgerleisten 24 angeordnet, damit sie nicht in die Ebene der Außenfläche 42' der Wand 41 hineinragt. Dies ist auch bei der Anordnung gemäß Fig. 3 der Fall.

Bei dieser Anordnung der Fig. 3 sind die Randleisten 26 jeweils mittels Schrauben 45, welche direkt in Gewindebohrungen 47 der Gehäusewand 41 eingeschraubt sind, befestigt.

Bei der Anordnung gemäß Fig. 4 ist die Einbauleuchte so angeordnet, daß die Randleisten 26 an der Innenfläche 42 der Gehäusewand 41 anliegen und an dieser jeweils durch Schrauben 45 und Muttern 46 befestigt sind. Es ist erkennbar, daß bei dieser Anordnung die auf der Außenseite der Glasträgerleisten 24 angeordnete Durchlichtscheibe 9 mit ihrer Außenfläche noch innerhalb der Einbauöffnung 40 liegt, also die Ebene der Außenfläche 42' der Gehäusewand 41 nicht überragt, was in einer Werkzeugmaschine für ihre Sicherheit von großem Vorteil ist. Aus demselben Grund sind bei Anordnungen der Fig. 2 und 3 die Durchlichtscheiben 9 jeweils an den Innenseiten der Glasträgerleisten 24 angeordnet.

## Patentansprüche

1. Einbauleuchte, bei der in einem viereckigen, frontseitig offenen Gehäuse (1) mit paarweise parallelen Gehäusewänden (2 bis 5) längliche Leuchtkörper, insbesondere Leuchtoffröhren, mit den zugehörigen Halteeinrichtungen (12) und Vorschaltgeräten (13) untergebracht sind, wobei die frontseitige Öffnung (8) des Gehäuses (1) durch eine innerhalb eines flachen, seitlich nach außen vorspringenden Anlegerahmens (25) angeordnete Durchlichtscheibe (9) aus Glas oder Acrylglas dicht verschlossen ist und eine rückseitig an den Gehäusewänden befestigte Rückwand (6) eine rückseitige Gehäuseöffnung verschließt,
**dadurch gekennzeichnet,**
**daß** die Gehäusewände (2 bis 5) aus einem metallenen Strangpressprofilkörper (20) gebildet sind, der an der Innenseite und in frontseitiger Randnähe eines sich über die Gehäusehöhe (h) erstreckenden Wandelements (23) eine zumindest annähernd rechtwinklig vorspringenden Glasträgerleiste (24) für die Durchlichtscheibe (9) und am selben Rand außenseitig eine rechtwinklig abstehende, den flachen Anlegerahmen (25) bildende Randleiste (26) aufweist und dessen gegenüberliegende Randkante (27) mit einem Schraubkanal (28) zum Anschrauben der Rückwand (6) versehen ist.

2. Einbauleuchte nach Anspruch 1, **dadurch gekennzeichnet, daß** die Glasträgerleiste (24) entlang ihrer vom Wandelement abgewandten Kante mit wenigstens einem Wulst (29, 30) versehen ist.

3. Einbauleuchte nach Anspruch 2, **dadurch gekennzeichnet, daß** die Glasträgerleiste (24) eine symmetrische Querschnittsform aufweist.

4. Einbauleuchte nach einem der Ansprüche 1 bis 3, **dadurch gekennzeichnet, daß** die Glasträgerleiste (24) von der Stirnfläche (31) des Wandelements (23) einen Abstand (h1) aufweist, der kleiner ist als die Dicke (d) der Durchlichtscheibe (9).

5. Einbauleuchte nach einem der Ansprüche 2 bis 4, **dadurch gekennzeichnet, daß** die Randleiste (26) über wenigstens eine querschnittsverjüngte Zone (36) mit dem Wandelement (23) verbunden ist.

6. Einbauleuchte nach einem der Ansprüche 1 bis 5, **dadurch gekennzeichnet, daß** das Wandelement (23) auf der Seite der Glasträgerleiste (24) mit einer parallel zu dieser verlaufenden Stützrippe (35) versehen ist.

7. Einbauleuchte nach einem der Ansprüche 1 bis 6, **dadurch gekennzeichnet, daß** die Rückwand (6) an beiden Längsseiten jeweils eine das Wandelement (23) im Bereich des Schraubkanals (28) umfassende Einfaßleiste (16, 17) aufweist.

8. Einbauleuchte nach Anspruch 7, **dadurch gekennzeichnet, daß** der Schraubkanal (28) in einer auf der Außenseite (22) vorspringenden Verdickung (38) des Wandelements (23) angeordnet ist, welche mit der Randkante der Einfaßleiste (16, 17) der Rückwand (6) zumindest annähernd bündig abschließt.

9. Einbauleuchte nach Anspruch 8, **dadurch gekennzeichnet, daß** die Verdickung (38) an der Außenseite (22) des Wandelements (23) einen Absatz bildet, der mit einer Längsrille (39) versehen ist.

10. Einbauleuchte nach Anspruch 1 oder einem der Ansprüche 2 bis 9, **dadurch gekennzeichnet, daß** die Durchlichtscheibe (9) mittels eines insbesondere an den Stoßstellen der auf Gehrung geschnittenen Glasträgerleisten (24) zusammenhängenden Klebstoffbettes (32) an den Glasträgerleisten (24) aller vier Gehäusewände (2 bis 5) befestigt ist.

## Claims

1. Recessed lighting fixture, in which in a rectangular housing (1), which is open on the front side, elongated lighting bodies, in particular fluorescent tubes, are accommodated in pairs parallel to the housing walls (2 to 5) with the associated mounting devices (12) and ballast (13), wherein the front opening (8) of the housing (1) is closed tightly by a transilluminated disc (9) made of glass or acrylic glass arranged inside a flat contacting frame (25) projecting laterally outwards, and a rear wall (6) secured to the rear of the housing walls closes a rear housing opening,
**characterised in that**
the housing walls (2 to 5) are formed by a metal extruded profile body (20), which on the inside and in the front edge vicinity of a wall element (23) extending over the height of the housing (h) has an at least almost right-angled projecting glass support strip (24) for the transilluminated disc (9) and on the same edge on the outside has a right-angled extending edge strip (26) forming the flat contacting frame (25) and its opposite edge (27) is provided with a screw channel (28) for screwing on the rear wall (6).

2. Recessed lighting fixture according to claim 1, **characterised in that** glass support strip (24) along its edge facing away from the wall element is provided with at least one bead (29, 30).

3. Recessed lighting fixture according to claim 2, **characterised in that** the glass support strip (24) has a symmetrical cross-sectional shape.

4. Recessed lighting fixture according to one of claims 1 to 3, **characterised in that** the glass support strip (24) has a distance (h1) from the end face (31) of the wall element (23), which is smaller than the thickness (d) of the transilluminated disc (9).

5. Recessed lighting fixture according to one of claims 2 to 4, **characterised in that** the edge strip (26) is connected by at least one cross-sectionally tapered area (36) to the wall element (23).

6. Recessed lighting fixture according to one of claims 1 to 5, **characterised in that** the wall element (23) on the side of the glass support strip (24) is provided with a support rib (35) running parallel thereto.

7. Recessed lighting fixture according to one of claims 1 to 6, **characterised in that** the rear wall (6) on both longitudinal sides has an edge strip (16, 17) surrounding the wall element (23) in the region of the screw channel (28).

8. Recessed lighting fixture according to claim 7, **characterised in that** the screw channel (28) is arranged in a thickened part (38) of the wall element (23) projecting on the outside (22), which is at least almost flush with the edge of the edge strip (16, 17) of the rear wall (6).

9. Recessed lighting fixture according to claim 8, **characterised in that** the thickened part (38) on the outside (22) of the wall element (23) forms a shoulder which is provided with a longitudinal groove (39).

10. Recessed lighting fixture according to claim 1 or one of claims 2 to 9, **characterised in that** the transilluminated disc (9) is secured by means of a bed of adhesive (32) to the glass support strips (24) of all four housing walls (2 to 5), which adhesive attaches in particular to the butt joints of the bevelled glass support strips (24).

## Revendications

1. Lampe à encastrer dans laquelle des corps longilignes d'éclairage revêtant notamment la forme de petits tubes fluorescents sont logés, avec les dispositifs de retenue (12) et les appareils de commutation préalable (13) associés, dans un boîtier rectangulaire (1) ouvert frontalement et offrant des parois (2 à 5) parallèlement appariées, l'ouverture frontale (8) dudit boîtier (1) étant obturée, de manière étanche, par un vitrage translucide (9) en verre ou en verre acrylique placé à l'intérieur d'un cadre aplati (25) de montage en applique, saillant latéralement vers l'extérieur, et une paroi postérieure (6), fixée à l'arrière des parois du boîtier, obturant une ouverture postérieure dudit boîtier,
**caractérisée par le fait**
**que** les parois (2 à 5) du boîtier sont constituées d'un corps métallique (20) profilé par extrusion qui comporte, sur la face intérieure, à proximité du bord frontal d'un élément de cloisonnement (23) s'étendant sur la hauteur (h) du boîtier, un listel porte-verre (24) saillant au moins approximativement à angle droit et destiné audit vitrage translucide (9) et, extérieurement sur le même bord, un listel marginal (26) dépassant à angle droit et matérialisant ledit cadre aplati (25) de montage en applique, l'arête marginale opposée (27) dudit corps étant munie d'un canal de vissage (28) permettant de rapporter la paroi postérieure (6) par vissage.

2. Lampe à encastrer selon la revendication 1, **caractérisée par le fait que** le listel porte-verre (24) est pourvu d'au moins un bourrelet (29, 30) le long de son arête tournée à l'opposé de l'élément de cloisonnement.

3. Lampe à encastrer selon la revendication 2, **caractérisée par le fait que** le listel porte-verre (24) présente une configuration de section transversale symétrique.

4. Lampe à encastrer selon l'une des revendications 1 à 3, **caractérisée par le fait que** le listel porte-verre (24) est espacé, de la face frontale (31) de l'élément de cloisonnement (23), d'une distance (h1) inférieure à l'épaisseur (d) du vitrage translucide (9).

5. Lampe à encastrer selon l'une des revendications 2 à 4, **caractérisée par le fait que** le listel marginal (26) est relié à l'élément de cloisonnement (23) par l'intermédiaire d'au moins une zone (36) de section transversale réduite.

6. Lampe à encastrer selon l'une des revendications 1 à 5, **caractérisée par le fait que** l'élément de cloisonnement (23) est muni, du côté du listel porte-verre (24), d'une nervure d'appui (35) s'étendant parallèlement à ce dernier.

7. Lampe à encastrer selon l'une des revendications 1 à 6, **caractérisée par le fait que** la paroi postérieure (6) est respectivement dotée, sur les deux côtés longitudinaux, d'une barrette d'encastrement (16, 17) entourant l'élément de cloisonnement (23) dans la région du canal de vissage (28).

8. Lampe à encastrer selon la revendication 7, **caractérisée par le fait que** le canal de vissage (28) est situé dans un renflement (38) de l'élément de cloisonnement (23) qui fait saillie sur la face extérieure (22) et se trouve, au moins approximativement, dans l'affleurement de l'arête marginale de la barrette d'encastrement (16, 17) de la paroi extérieure (6).

9. Lampe à encastrer selon la revendication 8, **caractérisée par le fait que** le renflement (38) forme, à la face extérieure (22) de l'élément de cloisonnement (23), un gradin muni d'une rainure longitudinale (39).

10. Lampe à encastrer selon la revendication 1 ou l'une des revendications 2 à 9, **caractérisée par le fait que** le vitrage translucide (9) est fixé aux listels porte-verre (24), sur l'intégralité des quatre parois (2 à 5) du boîtier, au moyen d'une masse d'adhésif (32) offrant une structure cohérente, en particulier dans les zones de rencontre desdits listels porte-verre (24) sectionnés en onglet.
